# EUROPÄISCHE PATENTSCHRIFT

(11) **EP 0 280 095 B1**
(45) Veröffentlichungstag und Bekanntmachung des Hinweises auf die Patenterteilung: **24.07.1991**
(21) Anmeldenummer: 88101680.2
(22) Anmeldetag: 05.02.1988
(51) Int. Cl.: B65D 5/42, B65D 71/00

(54) **Behälterträger, insbesondere für Flaschen**
Container carrier, particularly for bottles
Porte-récipients, en particulier pour bouteilles

(30) Priorität: 11.02.1987 DE 8702069 U
(43) Veröffentlichungstag der Anmeldung: 31.08.1988
(73) Patentinhaber: Europa Carton Aktiengesellschaft, D-20095 Hamburg (DE)
(72) Erfinder: Skolik, Bernard, D-2860 Osterholz-Scharmbeck (DE)
(74) Vertreter: Patentanwälte Hauck, Graalfs, Wehnert, Döring, Siemons

(56) Entgegenhaltungen:
- EP-A- 0 082 725
- EP-A- 0 185 216
- DE-A- 3 402 729
- US-A- 2 783 916

## Beschreibung

Die Neuerung bezieht sich auf einen Behälterträger, insbesondere für Flaschen, nach dem Oberbegriff des Anspruchs 1.

Ein derartiger Behälter ist etwa aus der DE-OS 34 02 729 bekannt. Der aus einem Zuschnitt aufgestellte Behälterträger weist einen Längssteg und am Längssteg angelenkte Querstege auf, die mit den Seitenwänden verbunden sind, vorzugsweise durch Klebung. Auf diese Weise werden auf jeder Seite des Längssteges in der Regel drei Gefache gebildet zur Aufnahme von Behältern, insbesondere Flaschen. Der mit dem Längssteg verbundene Griff ragt über die Oberkanten der Längs- und Stirnwände hinaus, damit auch bei aufgenommenen Behältern eine bequeme Tragemöglichkeit gewährleistet ist.

Derartige Behälterträger werden aus den einteiligen Zuschnitten vorkonfektioniert derart, daß der Behälterträger nach dem Vorkonfektionieren bzw. Verkleben flach zusammenfaltbar ist. Zu diesem Zweck sind zwei gegenüberliegende quer zum Längssteg verlaufende Seitenwände bzw. Stirnwände über ihre Höhe faltbar. Der Boden ist ebenfalls über eine längsmittige Rillinie faltbar. Im flachliegenden Zustand werden die Seitenwände auf den Längssteg gelegt, während eine Stirnwand nach außen und die andere nach innen gefaltet ist. Der Boden wird ebenfalls nach außen gefaltet. Ein Haken an der Unterseite des Längsstegs nahe der nach innen gefalteten Stirnwand wirkt mit einer endseitigen Aussparung im Boden zusammen und untergreift diesen, um den Boden im aufgeklappten Zustand zu halten. Der Haken verhindert, daß der Boden bei Aufnahme von Behältern in den Gefachen nach unten durchwölbt.

Bei dem bekannten Behälterträger besteht die Gefahr, daß aufgrund einer Relativverschiebung des Bodens gegenüber dem Längssteg der Haken vom Boden freikommt und dieser nach unten klappt. Es ist daher aus der europäischen Patentanmeldung 0 082 725 ein Behälterträger bekanntgeworden, bei dem im Bereich zwischen den Enden der Bodenrillinie eine Ausnehmung geformt ist, in die der Haken eingreift. Die Erstreckung der Ausnehmung in Richtung Rillinie ist kürzer als die Länge des Hakens. Ist der Haken in die Ausnehmung eingeführt, bleibt er in dieser verriegelt. Eine Bewegung des Hakens von der mit dem Haken zusammenwirkenden Kante fort führt nicht dazu, daß der Haken von dieser Kante freikommt. Bei dieser bekannten Konstruktion wird mithin eine Verriegelung des Hakens im Boden erzielt. Nachteilig ist jedoch, daß es bei der Aufstellung des Behälterträgers schwierig ist, den Haken problemlos in die Ausnehmung einzuführen. Es besteht die Gefahr, daß er bei diesem Vorgang verbiegt, reißt oder anderweitig beschädigt wird.

Der Neuerung liegt daher die Aufgabe zugrunde, einen Behälterträger der gattungsgemäßen Art dahingehend zu verbessern, daß er eine einfache Verhakung des Bodens beim Aufrichten ermöglicht, ohne den Haken zu beschädigen bzw. seine Funktion zu beeinträchtigen.

Diese Aufgabe wird durch die Merkmale des Kennzeichnungsteils des Anspruchs 1 gelöst.

Beim neuerungsgemäßen Behälterträger weist der Boden auf der Rillinie oder in geringem Abstand parallel dazu einen Einschnitt auf, der sich von der der offenen Seite des Hakens abgewandten Seite der Ausnehmung in diese hineinerstreckt. Beim Aufrichten wird der Haken oberhalb der Ausnehmung und des Einschnittes gehalten, wobei die Stirnwände etwas über den Normalzustand hinaus geklappt werden. Nunmehr kann durch Relativbewegung von Boden und Längssteg der Haken durch die Ausnehmung und durch den Einschnitt hindurchgesteckt werden, ohne daß der Haken mit dem Rand der Ausnehmung in Berührung treten muß. Nach dem Durchstecken werden die Seitenwände losgelassen, und ihre Rückstellkraft reicht aus, den Haken unter den Boden greifen zu lassen. Der Haken hat auf seiner Rückseite eine Anschlagfläche. Diese Anschlagfläche legt sich gegen die hintere Kante der Ausnehmung, wenn eine Relativbewegung zwischen Längssteg und Boden im Sinne einer Entregelung auftritt. Der Haken vermag jedoch nicht in den Einschnitt hineinzugleiten. Vielmehr wird er vom Rand der Ausnehmung gestoppt. Die den Einschnitt bildenden Kanten befinden sich unter einer Druckspannung, so daß sie sich nicht voneinander fortbewegen, wenn das hintere Ende des Hakens im Bereich des Einschnitts gegen den Rand der Ausnehmung andrückt.

Nach einer Ausgestaltung der Neuerung ist es besonders vorteilhaft, wenn am geschlossenen Ende des Einschnitts ein kleiner Querschnitt im Boden geformt ist. Der Querschnitt erleichtert das Einführen des Hakens, indem die dem Einschnitt benachbarten Bereiche etwas nach unten verformt werden.

Wie bereits erwähnt, steht der Haken über die Unterkante des Längssteges vor, und zwar zu beiden Seiten des Hakens. Im übrigen ist der Längssteg in Fortsetzung der öffnung des Hakens mit einer zusätzlichen Materialaussparung versehen. Zusammen mit der Lage des Hakens wird hierdurch das Ausbeulen des Bodens sehr stark reduziert. Der Boden hat bekanntlich die Tendenz auszubeulen. Dies macht sich insbesondere beim Transport des aufgerichteten Behälterträgers zu einer Befüllstation bemerkbar.

Die Neuerung wird nachfolgend anhand von Zeichnungen näher erläutert.
- Fig. 1: zeigt die Draufsicht auf einen Zuschnitt eines Behälterträgers nach der Neuerung.
- Fig. 2: zeigt perspektivisch den aus dem Zuschnitt nach Fig. 1 aufgerichteten Behälterträger.
- Fig. 3: zeigt perspektivisch einen Teil des Behälterträgers nach Fig. 2 von unten.

Bevor auf die in den Zeichnungen dargestellten Einzelheiten näher eingegangen wird, sei vorangestellt, daß jedes der beschriebenen Merkmale für sich oder in Verbindung mit Merkmalen der Ansprüche von neuerungswesentlicher Bedeutung ist.

Der in Fig. 1 dargestellte Zuschnitt weist zwei Seitenwände 10, 11 auf. An der Außenseite der Seitenwand 10 ist über eine Rillinie ein Boden 12 angelenkt. Der Boden 12 ist durch eine Rillinie 13 in zwei Abschnitte 12a und 12b unterteilt. Im Bereich der Rillinie 13 befindet sich eine Ausnehmung 14. An das rechte Ende der Ausnehmung 14 schließt sich ein Einschnitt 14a an, an dessen Ende ein Querschnitt 14b geformt ist.

An den gegenüberliegenden Seiten der Seitenwand 10 sind Stirnwandhälften 15, 16 über eine Rillinie angelenkt. An gegenüberliegenden Seiten der Seitenwand 11 sind Stirnwandhälften 17, 18 über Rillinien angelenkt. An der Außenseite der Seitenwand 11 ist eine Bodenverbindungslasche 19 angelenkt. An die Stirnwandhälften 15, 17 sind Verbindungslaschen 20, 21 über Rillinien angelenkt. Diese sind über einen Verbindungsabschnitt 22, der in der Mitte durch eine Rillinie geteilt ist, miteinander verbunden.

An die Stirnwandhälften 16, 18 sind über Rillinien Längsstegabschnitte 24, 25 angelenkt. Die Längsstegabschnitte 24, 25 weisen Griffabschnitte 26, 27 auf mit Grifflöchern 28, 29. An der Außenseite der Stegabschnitte 24, 25 sind Verriegelungshaken 31, 32 geformt. Beidseits des Verriegelungshakens sind die Kanten der Längsstegabschnitte 24, 25 zurückversetzt, wie bei 31a, 31b bzw. 32a bzw. 32b dargestellt. Außerdem ist die Kante 31b in einer weiteren Aussparung kurz vor der Hakenöffnung versehen.

In den Stegabschnitten 24, 25 sind jeweils zwei Querstege 33, 34 bzw. 35, 36 ausgestanzt. Ihre Formgebung und Lage soll im einzelnen nicht mehr weiter beschrieben werden, da sie an sich bekannt sind. Die Querstege 33 bis 36 erstrecken sich im aufgestellten Zustand des Behälterträgers gemäß Fig. 2 vom Längssteg zu den gegenüberliegenden Seitenwänden 10, 11 und werden mit diesen verbunden, vorzugsweise durch Klebung.Es wird nur noch erwähnt, daß Griffabschnitte 48, 49 am Verbindungsabschnitt 22 angelenkt sind, die im aufgestellten Zustand mit den Griffabschnitten 26, 27 zur Deckung gelangen.

Beim Aufstellen des Zuschnitts nach Fig. 1 zu einem fertigen Behälterträger nach Fig. 2 muß der Haken 31, 32 in der Ausnehmung 14 angeordnet sein. Zu diesem Zweck werden Boden 12 und Längssteg relativ so übereinander gehalten, daß der Haken 31, 32, der durch Verklebung der Haken 31 und 32 nach Fig. 1 gebildet ist, sich sowohl über der Ausnehmung 14 als auch dem Einschnitt 14a befindet. Die Länge der Ausnehmung 14 und des Einschnitts 14a ist derart, daß sie mindestens gleich der Länge des Hakens ist. Wird nun der Haken in Richtung Boden gedrückt, tritt er teilweise durch die freie Ausnehmung 14 und teilweise durch den Einschnitt 14a, wobei sich die Bereiche beidseits des Einschnitts 14a infolge des Querschnitts 14b etwas nach unten wegbiegen. Sobald der Haken eingetreten ist, werden die vorher leicht gespannten Teile losgelassen, so daß der Haken aufgrund der Eigenspannung des aufgestellten Behälterträgers in Fig. 3 nach links bewegt wird, so daß die zugekehrte vordere Kante der Ausnehmung 14a in die Hakenöffnung eingreift. Durch die zurückversetzten Kanten 31a, 31b, 32a, 32b bzw. die Aussparung vor der Hakenöffnung kommt der Längssteg fast nahezu vollständig vom Boden frei. Ein Auswölben des Bodens wird hierdurch verhindert.

## Patentansprüche

1. Behälterträger aus einem einteiligen Zuschnitt aus faltbarem Flachmaterial, insbesondere für Flaschen, mit einem Längssteg (24,25), parallel zum Längssteg verlaufenden Seitenwänden (10,11) die zur Bildung von oben offenen Gefachen mit dem Längssteg über Querstege (33-36) verbunden sind, durch eine Rilllinie in der Höhe geteilten Stirnwänden (15,17,16,18) senkrecht zu den Seitenwänden (10,11), einem mit den Seitenwänden verbundenen Boden (12), der durch eine Rillinie parallel zu den Seitenwänden längsgeteilt ist, einer Ausnehmung (14) im Boden (12) im Bereich der Rillinie (13) und einem Haken (31) an der Unterseite des Längsstegs (24,25), der in die Ausnehmung (14) des Bodens eingreift und den Boden (12) untergreift, wobei die Länge des Hakens (31) größer ist als die Ausdehnung der Ausnehmung (14) in der Ebene des Hakens, dadurch gekennzeichnet, daß der Boden (12) auf der Rilllinie (13) oder in geringem parallelen Abstand dazu einen Einschnitt (14a) aufweist, der sich auf der der offenen Seite des Hakens (31, 32) abgewandten Seiten in die Ausnehmung (14) hineinerstreckt.

2. Behälterträger nach Anspruch 1, dadurch gekennzeichnet, daß die gesamte Länge von der Ausnehmung (14) und dem Einschnitt (14a) größer ist als die Länge des Hakens (31, 32).

3. Behälterträger nach Anspruch 1 oder 2, dadurch gekennzeichnet, daß am geschlossenen Ende des Einschnitts (14a) ein kleiner Querschnitt (14b) im Boden (12) geformt ist.

4. Behälterträger nach einem der Ansprüche 1 bis 3, dadurch gekennzeichnet, daß die Seitenkanten (31a, 31b, 32a, 32b) des den Haken (31, 32) aufweisenden Längsstegs (24, 25) gegenüber der Unterkante des Hakens (31, 32) über einen wesentlichen Teil ihrer Länge zurückversetzt liegen.

## Claims

1. A carrier for hollow articles made of a one-piece blank of flat material, in particular for bottles, comprising a longitudinal flap (24, 25), side walls (10, 11) extending parallel to said longitudinal flap, which side walls are connected through cross flaps (33-36) with said longitudinal flap open top compartments, front walls (15, 17, 16, 18) separated in height by a scoring line vertical with respect to said side walls (10, 11), a bottom (12) connected to said side walls, which bottom is separated in length by a scoring line parallel with respect to said side walls, a recess (14) in the bottom (12) in the region of said scoring line (13) and a hook (31) on the underside of said longitudinal flap (24, 25), said hook engaging said recess (14) in the bottom and underlying said bottom (12), wherein the length of the hook (31) is longer than the length of said recess (14) in the plane of the hook, characterized in that the bottom (12) comprises a cut (14a) along said scoring line (13) or, respectively in a slight distance therefrom which cut extends into said recess (14) at the sides opposite the open side of the hook (31, 32).

2. The carrier of claim 1, characterized in that the total length of said recess (14) and said cut (14a) is longer than the length of said hook (31, 32).

3. The carrier of claim 1 or 2, characterized in that a short cross cut (14b) is formed in the bottom (12) at the closed end of the cut (14a).

4. The carrier of one of claims 1 to 3, characterized in that the side edges (31a, 31b, 32a, 32b) of said longitudinal flap (24, 25) carrying said hook (31, 32) are rearwardly offset across a substantial part of its length with respect to the lower edge of said hook (31, 32).

## Revendications

1. Porte-récipients formé à partir d'un flan découpé, d'une seule pièce de matériau plat, pliable, notamment pour bouteilles, comprenant :
une traverse longitudinale (24, 25),
des parois latérales (10, 11) s'étendant parallèlement à la traverse longitudinale et reliées à celle-ci par l'intermédiaire de traverses transversales (33 à 36) pour former des cases ouvertes vers le haut,
des parois frontales (15, 17, 16, 18) perpendiculaires aux parois latérales (10, 11), divisées dans leur hauteur par une ligne de rainurage,
un fond (12) divisé dans le sens longitudinal par une ligne de rainurage parallèle aux parois latérales, et relié à celles-ci,
un évidement (14) prévu dans le fond (12) au voisinage de la ligne de rainurage (13),
et un crochet (31) prévu sur le bord inférieur de la traverse longitudinale (24, 25), qui pénètre dans l'évidement (14) et maintient le fond (12) par-dessous, la longueur du crochet (31) étant plus grande que l'extension de l'évidement (14) dans le plan du crochet,
caractérisée en ce que le fond (12) présente, sur la ligne de rainurage (13) ou à une faible distance de celle-ci et parallèlement, une entaille (14a) qui se prolonge dans l'évidement (14) sur le côté de celui-ci qui est opposé au côté ouvert du crochet (31, 32).

2. Porte-récipients selon la revendication 1, caractérisée en ce que la longueur totale de l'évidement (14) et de l'entaille (14a) est supérieure à la longueur du crochet (31, 32).

3. Porte-récipients selon la revendications 1 ou 2, caractérisé en ce qu'une coupure transversale (14b) relativement petite est formée dans le fond (12) à l'extrémité fermée de l'entaille (14a).

4. Porte-récipient selon l'une des revendications 1 à 3, caractérisée en ce que les bords latéraux (31a, 31b, 32a, 32b) de la traverse longitudinale (24, 25) qui portent le crochet (31, 32) sont en retrait par rapport au bord inférieur dudit crochet sur une partie appréciable de leur longueur.
